# EUROPÄISCHE PATENTSCHRIFT

(11) **EP 4 342 640 B1**
(45) Veröffentlichungstag und Bekanntmachung des Hinweises auf die Patenterteilung: **13.08.2025**
(21) Anmeldenummer: 23197297.7
(22) Anmeldetag: 14.09.2023
(51) Int. Cl.: B25H 1/04, A47B 13/02, A47B 3/12

(54) **WERKTISCH MIT ABNEHMBAREN BEINEN**
BENCH WITH REMOVABLE LEGS
TABLE DE TRAVAIL À PIEDS AMOVIBLES

(30) Priorität: 22.09.2022 DE 102022124400
(43) Veröffentlichungstag der Anmeldung: 27.03.2024
(73) Patentinhaber: Wolfcraft GmbH, 56746 Kempenich (DE)
(72) Erfinder: Moog, Christopher, 56422 Wirges (DE); Fronczak, Christof, 56754 Dünfus (DE)
(74) Vertreter: Grundmann, Dirk

(56) Entgegenhaltungen:
- DE-A1- 10 162 863
- US-A- 4 231 557
- US-A1- 2018 001 466

## Beschreibung

### Werktisch mit abnehmbaren Beinen

### Gebiet der Technik

Die Erfindung betrifft einen Werktisch mit einem rechteckigen Tischgestell, von dem Beine abragen. In einer Gebrauchsstellung des Werktisches sind die Beine jeweils mit einem an der Unterseite des Tischgestells angeordneten Befestigungssockel mit dem Tischgestell verbunden. Die Beine können von den Befestigungssockeln entfernt werden und insbesondere in einer Verwahrstellung am Tischgestell befestigt werden.

### Stand der Technik

Ein Tisch mit abnehmbaren Beinen ist aus dem EU 001307359-0001 bekannt.

Andere Beispiele sind aus der US4231557A, US2018/001466A1 oder DE10162863A1 bekannt.

US4231557A offenbart die Oberbegriffe der unabhängigen Ansprüche 1 und 9.

### Zusammenfassung der Erfindung

Der Erfindung liegt die Aufgabe zugrunde, einen gebrauchsvorteilhaften Werktisch mit abnehmbaren Beinen vorzuschlagen.

Gelöst wird die Aufgabe durch die in den Ansprüchen angegebene Erfindung, wobei die Unteransprüche nicht nur Weiterbildungen der nebengeordneten Ansprüche sind, sondern auch eigenständige Lösungen der Aufgabe darstellen.

Zwei sich gegenüberliegende Innenwände einer Einstecköffnung des Betätigungssockels werden von Klemmfläche gebildet. Einer festen Klemmfläche liegt eine bewegliche Klemmfläche gegenüber, wobei die bewegliche Klemmfläche von einem Klemmblock ausgebildet wird, der in einem der Einstecköffnung benachbarten Lagerschacht steckt. Der beweglichen Klemmfläche liegt eine vom Klemmblock ausgebildete Druckfläche gegenüber. Gegen die Druckfläche kann eine Spannfläche eines Betätigungselementes wirken, um durch Betätigen des Betätigungselementes die bewegliche Klemmfläche in Richtung der festen Klemmfläche zu verlagern. Um Toleranzen beispielsweise hinsichtlich der Durchmesser der Beine und insbesondere der freien Enden der einen kreisrunden Querschnitt aufweisenden Beine oder des Klemmblocks oder des Betätigungssockels auszugleichen wird vorgeschlagen, dass die bewegliche Spannfläche in einem Neigungswinkel gegenüber einer Verstellrichtung des Klemmblocks verläuft, wobei der Klemmblock mittels eines Verstellelementes in Richtung der Verstellrichtung verstellbar ist. Die Druckfläche verläuft bevorzugt parallel zur Verstellrichtung. Es ist insbesondere vorgesehen, dass eine einem Boden des Lagerschachtes gegenüberliegende Stirnseite des Klemmblocks mittels des Verstellelementes in eine verstellbare Abstandslage gegenüber dem Boden bringbar ist. Des Weiteren kann vorgesehen sein, dass das Verstellelement eine sich in der Verstellrichtung erstreckende Verstellschraube ist. Die Verstellschraube kann in ein dem Boden zugeordnetes Innengewinde eingeschraubt sein. Ein Kopf der Verstellschraube kann sich auf einer der Stirnseite gegenüberliegenden Stützfläche abstützen. Die Verstellschraube erstreckt sich bevorzugt durch eine Höhlung des Klemmblocks. Die Höhlung ist so gestaltet, dass sie eine Bewegung des Klemmblocks gegenüber der Verstellschraube in Spannrichtung erlaubt. Hierzu besitzt die Höhlung bevorzugt einen unrunden und insbesondere länglichen Querschnitt. Ferner kann ein Federelement vorgesehen sein, das den Klemmblock in einer Richtung weg vom Boden des Lagerschachtes beaufschlagt. Das Federelement kann eine Wendelgangdruckfeder sein. Das Federelement kann in einer zur Stirnseite mündenden Höhlung angeordnet sein. In diesem Bereich kann die Verstellschraube eine Stufe ausbilden, an der sich eine Unterlegscheibe abstützt, die von dem sich am Boden abstützenden Federelement beaufschlagt wird. Durch Verdrehen der Verstellschraube verändert sich der Abstand der Stufe vom Boden des Lagerschachtes. Die Unterlegscheibe stützt sich darüber hinaus an einem Boden der Höhlung ab, sodass sich durch Verdrehen der Verstellschraube die Lage des Klemmblocks verändern lässt. Es ist insbesondere vorgesehen, dass der Neigungswinkel im Bereich zwischen 10° und 20° liegt und insbesondere 15° beträgt. Eine Rückseite des Lagerschachtes kann parallel zur Druckfläche verlaufen. Die Druckfläche kann sich an der Rückseite des Lagerschachtes abstützen, wenn die Spannfläche außer Wirkung gebracht worden ist. Die Druckfläche und die bewegliche Klemmfläche divergieren in Richtung der Mündung der Einstecköffnung. Als Folge dieser Maßnahmen lässt sich der Spannbereich zwischen den beiden Klemmflächen verstellen, wozu die Keilform des Klemmblocks von Vorteil ist.

Die Erfindung betrifft weiter im Wesentlichen einen Werktisch, der ein rechteckiges Tischgestell aufweist, das eine Tischplatte aufweist, an der insbesondere elektrisch betriebene Werkzeuge befestigt werden können. An der Tischplatte können aber auch andere Werkzeuge oder Spannmittel befestigt sein. Die Tischplatte kann auch eine ebene obere Fläche besitzen. An der Unterseite des Tischgestells sind bevorzugt jeweils in einer Ecke des Tischgestells Befestigungssockel angeordnet. An den Befestigungssockeln ist jeweils ein Tischbein befestigt. Bevorzugt weist der Werktisch vier gleichlange Tischbeine auf, wobei vorgesehen sein kann, dass die Länge eines der Tischbeine verändert werden kann. In der Gebrauchsstellung, in der die Tischbeine an den Befestigungssockeln befestigt sind, kann der Tisch auf einem Untergrund aufgestellt werden, sodass seine Tischplatte in einer Horizontalebene verläuft. Der Werktisch kann in eine Verwahrstellung gebracht werden, indem die Beine von den Befestigungssockeln entfernt werden. Gemäß einem Aspekt der Erfindung werden die Beine in der Verwahrstellung an der Unterseite des Tischgestells befestigt. Hierzu kann das Tischgestell Anlageflächen ausbilden, an denen ein oder mehrere Beine mit einem Befestigungselement befestigt sind. Es können zwei parallel zueinander liegende Beine mit einem gemeinsamen Befestigungselement an einer Anlagefläche befestigt sein. Es ist von Vorteil, wenn von der Anlagefläche ein Vorsprung abragt, der in der Verwahrstellung in eine Öffnung des Beines eingreift. Die Lage des Vorsprungs kann derart an die Lage der Öffnung angepasst sein, dass eine Randkante des Beines an einem Rand einer rechteckigen Grundfläche liegt, auf der sich das Tischgestell und insbesondere die Tischplatte erstreckt. Diese Anordnung ist besonders vorteilhaft, wenn die Länge des Beines etwa der Länge eines Randes der Grundfläche entspricht oder geringfügig kürzer ist. Dann liegen die beiden voneinander wegweisenden Enden der Beine jeweils an Rändern der Grundfläche oder beschränken sich auf die Grundfläche. In einer Weiterbildung der Erfindung, die eigenständigen Charakter aufweist, ist vorgesehen, dass jeder Befestigungssockel eine Einstecköffnung aufweist. In diese Einstecköffnung kann eines der Enden des Beines eingesteckt werden. Die Beine werden bevorzugt mit einem Klemmelement in der Einstecköffnung gehalten. Zur Betätigung des Klemmelementes kann eine Spannfläche eines Betätigungselementes verlagert werden. Es ist insbesondere vorgesehen, dass die Einstecköffnung zwei Klemmflächen aufweisen, die sich gegenüberliegen und von Innenwänden der Einstecköffnung gebildet sind. Bevorzugt ist eine Klemmfläche eine feste Klemmfläche, die sich nicht gegenüber dem Befestigungssockel verlagern lässt und eine dieser gegenüberliegende Klemmfläche eine bewegliche Klemmfläche. Die bewegliche Klemmfläche kann von einem Klemmblock ausgebildet sein. Der Klemmblock kann in einer Höhlung des Befestigungssockels einliegen. Bevorzugt steckt der Klemmblock in einem der Einstecköffnung benachbarten Lagerschacht, der zur Einstecköffnung hin offen ist. Der beweglichen Klemmfläche kann eine Druckfläche gegenüberliegen, gegen die eine Spannfläche des Betätigungselementes wirken kann, um durch Betätigen des Betätigungselementes die bewegliche Klemmfläche in Richtung der festen Klemmfläche zu verlagern. Es ist von Vorteil, wenn die beiden Klemmflächen sich im Wesentlichen über die gesamte Länge der jeweiligen Innenwand erstrecken. Die Beine können von Rundkörpern und insbesondere von Rohren mit einem kreisförmigen Querschnitt ausgebildet sein. Die Klemmflächen können dann aufeinander zu weisende Zylinderinnenflächen aufweisen. Die Anlageflächen, an denen die Beine in der Verwahrstellung befestigt werden können, können einem Eckwinkel zugeordnet sein. Der Eckwinkel kann aus Blech bestehen und zwei Schenkel ausbilden, die in einem rechten Winkel zueinander stehen. Dieser rechte Winkel kann von einer Biegekante ausgebildet sein, die mit einer Ecke der Grundfläche zusammenfällt. Die Auflagefläche kann von einer Abwinklung des im Bereich der Ecke des Tischgestells angeordneten Eckwinkels ausgebildet sein. Die Abwinklung erfolgt bevorzugt an einer Biegekante, die einem der Schenkel des Eckwinkels zugeordnet ist und die von der in der Ecke der Grundfläche verlaufenden Biegekante beabstandet ist. Die der Abwinklung zugeordnete Biegekante kann sich entlang einer Randkante eines Schenkels erstrecken, die in einem spitzen Winkel von etwa 10 bis 80° zur der Grundflächenecke zugeordneten Biegekante verläuft. Von diesem Rand aus kann die Anlagefläche rechtwinklig nach innen abgebogen sein. Die Anlagefläche erstreckt sich somit bevorzugt innerhalb der Grundfläche. Bevorzugt liegen sich zwei Anlageflächen gegenüber, wobei jede der beiden Anlageflächen an sich gegenüberliegende Ränder der rechteckigen Grundfläche angrenzen. Die Vorsprünge, die in der Verwahrstellung jeweils in eine Öffnung eines der Beine eingreifen, können von Abwinklungen der Anlagefläche ausgebildet sein, wobei die Vorsprünge bevorzugt von den nach innen weisenden Rändern der sich gegenüberliegenden Anlageflächen abgebogen sind. Es kann vorgesehen sein, dass zumindest eine der Anlageflächen einen Vorsprung aufweist, sodass ein Bein jeweils somit einem Vorsprung an der Anlagefläche lagefixiert ist. Es kann aber auch vorgesehen sein, dass beide sich gegenüberliegende Anlageflächen jeweils einen Vorsprung ausbilden, sodass ein Bein jeweils mit zwei Vorsprüngen an den beiden Anlageflächen lagefixiert ist. Der Befestigungssockel kann an den Innenwänden des Eckwinkels anliegen. Bevorzugt weist der Befestigungssockel zwei rechtwinklig aneinander angrenzende Außenwände auf. Diese Außenwände können flächig an den Innenwänden jeweils eines Schenkels des Eckwinkels anliegen. Es können zwei Paare von Anlageflächen vorgesehen sein, wobei an jedem Paar der Anlageflächen zwei Beine befestigt sind. Die Anlageflächen können spiegelsymmetrisch zu einer sich parallel zu den Beinen erstreckenden Symmetrieachse angeordnet sein. Das Befestigungselement, mit dem die Beine an der Unterseite des Tischgestells mit dem Werktisch befestigt sind, kann ein flexibler langgestreckter Körper sein, beispielsweise ein textiles Band, eine Schnur oder ein Riemen. Das Befestigungselement weist bevorzugt zwei miteinander verbindbare Enden auf. Eines der Enden kann eine Öse aufweisen, durch die das andere Ende geführt werden kann. Das andere Ende kann zurückgeführt sein und mit dem Befestigungselement beispielsweise über eine Klettverbindung verbunden sein. Das Befestigungselement ist bevorzugt durch Schlitze, die bevorzugt Längsschlitze sind, die parallel zueinander verlaufen, des Tischgestells und insbesondere der Anlagefläche geführt. Bevorzugt kann die von einem Flachkörper ausgebildete Anlagefläche zwei oder vier parallel zueinander verlaufende Längsschlitze aufweisen. Mit dem Befestigungselement können bevorzugt zwei Beine, die parallel nebeneinanderliegen und sich berühren, am Tischgestell befestigt werden. Bevorzugt sind die in die Gebrauchsstellung gebrachten Beine um einen Neigungswinkel gegenüber einer Vertikalen vom Tischgestell weggerichtet. Die Druckfläche des Klemmblocks kann sich in einer vertikalen Ebene erstrecken. Die der Druckfläche gegenüberliegende Klemmfläche kann um denselben Neigungswinkel gegenüber der Druckfläche geneigt sein. Die nach oben weisenden Enden der Beine stecken bevorzugt in Einstecköffnungen, die einen kreisrunden Querschnitt aufweisen. Ein Wandabschnitt bildet eine feste Klemmfläche und ein dieser gegenüberliegender Wandabschnitt bildet eine bewegliche Klemmfläche. Die Klemmflächen können sich bis nahezu an einen Boden der Einstecköffnung erstrecken. Bevorzugt erstrecken sich die feste Klemmfläche bis zum Boden und die bewegliche Klemmfläche bis nahezu an den Boden. Die Breite der Klemmfläche kann etwas geringer sein, als der Durchmesser der Einstecköffnung. Die Verlagerungsrichtung des Klemmblocks verläuft parallel zur Erstreckungsebene der Tischplatte des Tischgestells. Der Klemmblock kann eine sich parallel zur Druckfläche erstreckende längliche Höhlung ausbilden. Die längliche Höhlung kann sich somit in Richtung einer Flächennormalen der Erstreckungsebene der Tischplatte erstrecken. Durch die längliche Höhlung erstreckt sich ein Befestigungselement, das mit einem Boden des Lagerschachtes verbunden ist, der wiederum parallel zur Tischplattenebene verlaufen kann. Dort kann eine Mutter in dem aus Kunststoff bestehenden Befestigungssockel eingelassen sein, in die das von einer Befestigungsschraube ausgebildete Befestigungselement eingeschraubt ist. Der Kopf der Schraube kann in einer Vertiefung einer Seitenfläche des Klemmblocks einliegen. Die Einstecköffnung und der Lagerschacht werden bevorzugt von einer gemeinsamen Höhlung ausgebildet, die im Bereich des Lagerschachtes parallel zueinander verlaufende Seitenwände besitzt, deren Abstand dem Außendurchmesser des Beines entsprechen kann. An diesen Seitenwänden können Außenwände des Klemmblocks entlanggleiten, wenn der Klemmblock durch Verlagerung beispielsweise eines Spannhebels verlagert wird. Der Klemmblock verlagert sich dann auch gegenüber dem Befestigungselement. Die Verlagerungsrichtung des Klemmblocks in seiner Erstreckungsebene kann eine Winkelhalbierende zweier in einem rechten Winkel zueinander stehender Ränder der Grundfläche sein. Der Klemmblock kann zwei Außenwandabschnitte aufweisen, die sich parallel zur Winkelhalbierenden erstrecken. Zwei weitere Außenabschnitte des Klemmblocks können sich in einem rechten Winkel dazu erstrecken, sodass der Klemmblock einen pfeilförmigen Grundriss besitzt.

### Kurze Beschreibung der Zeichnungen

Ein Ausführungsbeispiel der Erfindung wird nachfolgend anhand beigefügter Zeichnungen erläutert. Es zeigen:
- Fig. 1: eine perspektivische Darstellung eines Werktisch ist in einer Gebrauchsstellung, in der vier Beine 3 mit Befestigungssockeln 6 jeweils im Bereich einer Ecke eines Tischgestells 1 am Tischgestell 1 befestigt sind,
- Fig. 2: eine perspektivische Rückansicht des Werktisches in der Verwahrstellung, in der die vier Beine 3 mit Befestigungselementen 36 an Eckwinkel 5 befestigt sind,
- Fig. 3: vergrößert den Ausschnitt III in Figur 2,
- Fig. 4: einen Schnitt gemäß der Schnittfläche IV-IV in Figur 3,
- Fig. 5: eine perspektivische Darstellung eines Eckwinkels 5, der eine Anlagefläche 33 zur Anlage zweier Beine 3 ausbildet, die dort mit einem Befestigungselement 36 befestigbar sind,
- Fig. 6: eine Draufsicht in Richtung des Pfeiles VI in Figur 2 auf einen Befestigungssockel 6,
- Fig. 7: eine Seitenansicht gemäß Pfeil VII in Figur 6,
- Fig. 8: den Schnitt gemäß der Linie VIII-VIII in Figur 6, wobei sich kein Bein 3 in einer Einstecköffnung 7 befindet und sich ein Spannhebel 11 in einer Lösestellung befindet,
- Fig. 9: eine Darstellung gemäß Figur 8, jedoch mit in der Einstecköffnung 7 einsteckendem Bein 3 und sich in einer Spannstellung befindendem Spannhebel 11,
- Fig. 9a: eine Darstellung gemäß Figur 9 jedoch mit einem Klemmblock 8, der in einer Abstandslage zu einem Boden 24 des Lagerschachtes 19 gebracht worden ist,
- Fig. 10: einen Schnitt gemäß der Linie X-X in Figur 7.

### Beschreibung der Ausführungsformen

Der in den Zeichnungen dargestellte Werktisch ist ein Arbeitstisch, an dem elektrisch betriebene Werkzeuge befestigt werden können. Der Werktisch besitzt ein Tischgestell 1, das eine sich in einer Horizontalebene erstreckende Tischplatte 2 aufweist. An der Tischplatte 2 können Spannwerkzeuge oder dergleichen befestigt werden. Unter der Tischplatte 2 können Antriebsmotoren von Kreissägen oder Fräsen oder dergleichen befestigt sein, die spanabhebende Werkzeuge drehantreiben können, die zumindest bereichsweise nach oben über die Tischplatte 2 hinausragen können. An der Tischplatte 2 können darüber hinaus Anschläge oder dergleichen befestigt werden, an denen ein zu bearbeitendes Werkstück geführt werden kann.

An der Unterseite des Tischgestells 1 sind jeweils in einer Ecke einer rechteckigen Grundfläche des Tisches Befestigungssockel 6 befestigt, mit denen jeweils ein Bein 3 am Tischgestell 1 befestigt ist. Die Beine 3 können aus der in der Figur 1 dargestellten Gebrauchsstellung in eine Verwahrstellung gebracht werden, die in der Figur 2 dargestellt ist. Hierzu werden die Beine 3 von den Befestigungssockeln 6 getrennt und an der Unterseite des Tischgestells 1 mit Befestigungselementen 36 befestigt. Die Länge L der Beine 3 entspricht bevorzugt in etwa einer Randkante des Tischgestells 1. Die Länge L kann geringfügig kürzer sein als die Randkante.

In jeder der vier Ecken des Tischgestells 1 befindet sich ein Eckwinkel 5, der aus Blech oder aus Kunststoff gefertigt ist. Der in der Figur 5 perspektivisch dargestellte Eckwinkel 5 kann mittels Schrauben oder dergleichen mit einer Randkante der Tischplatte 2 des Tischgestells 1 verschraubt sein. Der Eckwinkel 5 besitzt zwei sich an einer Kante 27 treffende Schenkel 26, 26'. Bevorzugt wird die Kante 27 von einer Biegekante ausgebildet.

Jeder der beiden Schenkel 26, 26' besitzt eine in einem Winkel von etwa 10 bis 80° zur Kante 27 verlaufende Randkante 30, 31. Von der Randkante 31 ist ein Abschnitt entlang einer Biegelinie 28 abgewinkelt, der eine Anlagefläche 33 ausbildet. Beim Ausführungsbeispiel bildet jeder der vier Eckwinkel 5 eine derartige Anlagefläche 33 aus, wobei die Anlageflächen 33 zweier sich gegenüberliegender Eckwinkel 5 aufeinander zu gerichtet sind. An jeden dieser Anlageflächen 33 können die Enden zweier parallel nebeneinanderliegender Beine 3 mit dem Befestigungselement 36 befestigt werden.

Zumindest eine der beiden sich gegenüberliegenden Anlageflächen 33 bildet einen Vorsprung 34 aus. Bevorzugt bildet die Anlagefläche 33 zwei in einem Abstand zueinander angeordnete Vorsprünge 34 aus, die von einer Randkante 29 abgebogen sind, die parallel zur Biegekante 28 verläuft. Die Vorsprünge 34 sind an Biegekanten 34' abgebogen, wobei sich die Biegekanten 34' parallel zur Randkante 29 erstrecken.

Die Anlagefläche 33 bildet vier parallel zueinander verlaufende Längsschlitze 35 aus, wobei sich die Längsschlitze 35 in einer Richtung erstrecken, die parallel zur Erstreckungsrichtung der Beine 3 verläuft. Durch die Längsschlitze 35 ist ein das Befestigungselement ausbildender Spannriemen 36 geführt, der aus einem textilen Werkstoff bestehen kann. Ein erstes Ende 36' des Befestigungselementes 36 bildet ein Auge 37 aus, durch das das zweite Ende 36" geführt ist. Das zweite Ende 36" ist über eine Klettverbindung mit dem Befestigungselement 36 verbunden.

Die Beine 3 besitzen zumindest im Bereich eines ihrer Enden eine Öffnung 38, durch die der Vorsprung 34 hindurchtreten kann. Es kann aber auch vorgesehen sein, dass die Beine 3 im Bereich jedes ihrer Enden eine Öffnung 38 aufweisen, durch die jeweils ein Vorsprung 34, der von einer Anlagefläche 3 gebildet ist, hindurchtreten kann. Es können zwei sich in Umfangsrichtung gegenüberliegende Öffnungen 38 vorgesehen sein.

Die Figuren 6 bis 10 zeigen einen Befestigungssockel 6, mit dem jeweils ein Bein 3 am Tischgestell 1 befestigt werden kann. Der Befestigungssockel 6 besitzt zwei in einem rechten Winkel zueinander verlaufende Außenwände 20, die an Innenwänden 5' der beiden Schenkel 26 des Eckwinkels 5 anliegen können. Die Befestigungssockel 6 können beispielsweise mithilfe von Schrauben an den Eckwinkel 5 befestigt sein. Die Befestigungssockel 6 sind somit bevorzugt mithilfe der Eckwinkel 5 am Tischgestell 1 beziehungsweise an der Tischplatte 2 befestigt. Es ist insbesondere vorgesehen, dass die Befestigungssockel 6 rechtwinklig aufeinanderstehende Außenwände 20 aufweisen, die an Innenwänden 5' der Schenkel 26 des Eckwinkels 5 anliegen, wobei die Schenkel 26 mittels Schrauben oder anderweitigen Befestigungsmitteln mit dem Befestigungssockel 6 verbunden sind und der Befestigungssockel 6 ausschließlich mittels des Eckwinkels 5 an einem Rand der Tischplatte 2 befestigt ist.

Der Befestigungssockel 6 bildet eine Einstecköffnung 7 aus, in die ein Ende eines Beines 3 eingesteckt werden kann. Die Einstecköffnung 7 ist von einer ersten Klemmfläche 10, die sich auf einem Halbkreisbogen erstreckt, teilweise umgeben. Die Klemmfläche 10 wird von einer Gehäusewand ausgebildet, die über Stege 25 mit einer die Außenwand 20 ausbildenden Gehäusewand verbunden ist.

An die Einstecköffnung 7 schließt sich ein Lagerschacht 19 an, in dem ein Klemmblock 8 verschieblich geführt ist. Seitenwände 40 des Klemmblocks 8 liegen an Seitenflächen des Lagerschachtes 19 an. Der Klemmblock 8 bildet eine der Klemmfläche 10 gegenüberliegende Klemmfläche 9 aus. Die beiden Klemmflächen 9, 10 umgreifen einen kreiszylindrischen Raum. Der Klemmblock 8 be-Exzenterfläche 13 eines Spannhebels 11 zusammenwirken kann. Der Spannhebel 11 besitzt einen Hebelarm 14, der um eine Drehachse 12 am Klemmblock 8 drehgelagert ist. Durch Verschwenken des Spannhebels 11 von einer in der Figur 8 dargestellten Lösestellung in eine in der Figur 9 dargestellten Spannstellung kann der Klemmblock 8 in Richtung auf die Klemmfläche 10 verlagert werden, sodass ein in der Einstecköffnung 7 einsteckendes Ende eines Beines 3 zwischen den beiden Klemmflächen 9, 10 eingespannt wird.

Der Klemmblock 8 besitzt eine Keilform. Mit der abgestumpften Keilspitze ragt der Klemmblock 8 in den Lagerschacht 19 und können sich mit einer Stirnfläche 8' auf einem Boden 24 des Lagerschachtes 8 abstützen, wie es die Figur 9 zeigt. Dem Boden 24 ist ein Fesselungselement 18 in Form eines von einer Mutter ausgebildeten Innengewindes zugeordnet. In das Innengewinde ist ein Außengewinde einer Befestigungsschraube 17 eingedreht, die sich durch eine längliche Höhlung 16 des Klemmblocks 8 erstreckt. Der Kopf der Befestigungsschraube 17 liegt in einer Vertiefung 25 des Klemmblocks 8.

Die Klemmfläche 9 verläuft in einem Winkel zur Druckfläche 15, der dem Neigungswinkel entspricht, mit dem die Beine 3 gegenüber einer Vertikalen geneigt sind.

Der Klemmblock 8 kann in einer Horizontalebene verlagert werden. Die Verlagerungsrichtung des Klemmblocks 8 entspricht einer Winkelhalbierenden durch die Schenkel 26, 26' des Eckwinkels 5.

Der Lagerschacht 19 befindet sich in einem sich an einer Außenwand 22, die quer zur Winkelhalbierenden verläuft, anschließenden Fortsatz, der Außenwände aufweist, die quer zu den Außenwänden 22 verlaufen und parallel zur Winkelhalbierenden.

Die Befestigungsschraube 17 bildet ein Verstellelement aus, mit dem der Klemmblock 8 auch in einer vertikalen Richtung verlagert werden kann. Innerhalb einer zur Stirnseite 8' mündenden Höhlung 43 erstreckt sich ein Federelement 41 insbesondere eine Wendelgangdruckfeder, die sich mit einem Ende am Boden 24 abstützt und deren anderes Ende gegen den Boden der Höhlung 43 wirkt. Auf dem Boden der Höhlung 43 liegt eine Unterlegscheibe 42, die sich auch gegen eine Stufe des Schaftes der Verstellschraube 17 abstützt. Die Unterlegscheibe 42 wird von dem Federelement 41 beaufschlagt. Dies hat zur Folge, dass ein Drehen des Verstellelementes 17, beispielsweise mit einem in einer Schraubwerkzeug-Eingriffsöffnung eines Kopfes 17' der Verstellschraube 17 eingesteckten Schraubwerkzeug zu einer Lageveränderung des Klemmblocks 8 in vertikaler Richtung führt. Der Kopf 17' der Verstellschraube 17 stützt sich dabei an einer Stützfläche 25' ab. Dabei verändert sich der Abstand zwischen der Stirnseite 8' und dem Boden 24 des Lagerschachtes 19.

Im Zuge dieser Lageveränderung kann die parallel zur Rückwand des Lagerschachtes 19 verlaufende Druckfläche 15 an der Exzenterfläche 13 entlanggleiten. Aufgrund der Neigung von bevorzugt 10° bis 20° und besonders bevorzugt etwa 15° der beweglichen Klemmfläche 9 gegenüber der Rückseite des Lagerschachtes 19 beziehungsweise der Erstreckungsrichtung des Verstellelementes 17 ändert sich bei der Lageveränderung auch ein Abstand zwischen den beiden Klemmflächen 9, 10, sodass mit dem Verstellelement 17 die Wirkung des Betätigungselementes 11 an Beine 3 mit unterschiedlichen Durchmessern angepasst werden kann oder andere Toleranzen ausgeglichen werden können.

Die Funktionsweise des Spannelementes 11 ist die Folgende: Es wird das freie Ende eines Beines 3 in die Einstecköffnung 7 eingesteckt und der Spannhebel 11 in eine Zwischenstellung gebracht, wie sie etwa die Figuren 9 und 9a zeigen. Sodann wird mit der Verstellschraube 17 und einem in eine Schraubwerkzeug-Eingriffsöffnung des Kopfes 17' der Verstellschraube 17 gebrachten Schraubwerkzeug die Verstellschraube 17 so lange verdreht, bis beide Klemmflächen 9, 10 berührend am Bein anliegen. Aus dieser Stellung heraus kann dann der Spannhebel 11 bis in eine Spannstellung gebracht werden, in der sich aufgrund einer elastischen Verformung eine Kraft gegen die Oberfläche des Beines einstellt. Um das Bein 3 aus der Einstecköffnung 7 zu entnehmen, wird der Spannhebel 11 über die Zwischenstellung hinaus in eine Lösestellung gebracht, in der das Bein 3 nur noch lose zwischen den Klemmflächen 9, 10 liegt.

Die Funktionsweise der Befestigungssockel 6 ist die Folgende: In der Gebrauchsstellung stecken die Enden 3' der Beine 3 jeweils in einer Einstecköffnung 7. Der Klemmblock 8 ist mittels des die Spannfläche 13 ausbildenden Betätigungselementes 11 in eine Spannstellung gebracht, in der das Ende 3' zwischen den Klemmflächen 9, 10 eingeklemmt ist. Durch Lösen der Betätigungselemente 11 wird die Klemmstellung der Klemmflächen 9, 10 aufgehoben, sodass die Enden 3' der Beine 3 nicht mehr zwischen den Klemmflächen 9, 10 eingeklemmt sind. Die Beine 3 können jetzt aus den Einstecköffnungen 7 herausgezogen werden.

Die vier Beine 3 können dann (siehe Figur 2) jeweils in Parallellage zweier Beine 3 an die insgesamt vier Anlageflächen 33 angelegt werden, wobei jeweils zumindest ein Vorsprung 34 in eine Öffnung 38 hineinragt. Mit dem Befestigungselement 36 werden die Enden 3' der Beine 3 an den Anschlagflächen 33 befestigt.

Die vorstehenden Ausführungen dienen der Erläuterung der von der Anmeldung insgesamt erfassten Erfindungen, die den Stand der Technik zumindest durch die folgenden Merkmalskombinationen jeweils auch eigenständig weiterbilden, wobei zwei, mehrere oder alle dieser Merkmalskombinationen auch kombiniert sein können, nämlich:

Ein Werktisch, der dadurch gekennzeichnet ist, dass der Klemmblock 8 in einer zur beweglichen Klemmfläche 9 geneigten Verstellrichtung mittels eines Verstellelementes 17 verlagerbar ist.

Ein Werktisch, der dadurch gekennzeichnet ist, dass eine einem Boden 24 des Lagerschachtes 19 gegenüberliegende Stirnseite 8' des Klemmblocks 8 mittels des Verstellelementes 17 in verstellbare Abstandslage gegenüber dem Boden 24 bringbar ist.

Ein Werktisch, der dadurch gekennzeichnet ist, dass das Verstellelement 17 eine sich in der Verstellrichtung erstreckende Verstellschraube ist, die in ein dem Boden 24 zugeordnetes Innengewinde eingeschraubt ist, die sich durch eine in der Stirnseite 8' mündenden, einen länglichen Querschnitt aufweisenden Höhlung 16 erstreckt und deren Kopf sich auf einer der Stirnseite 8' gegenüberliegenden Stützfläche 25' abstützt.

Ein Werktisch, der gekennzeichnet ist durch ein den Klemmblock 8 in Richtung weg vom Boden 24 des Lagerschachtes 19 beaufschlagendes Federelement 41 und/oder dass eine dem Boden 24 gegenüberliegende Stirnseite 8' des Klemmblocks 8 eine Höhlung 43 aufweist, in der ein von einer Wendelgangdruckfeder ausgebildetes Federelement 41 aufgenommen ist.

Ein Werktisch, der dadurch gekennzeichnet ist, dass die Druckfläche 15 parallel zur Verstellrichtung verläuft.

Ein Werktisch, der dadurch gekennzeichnet ist, dass sich die beiden Klemmflächen 9, 10 über die gesamte axiale Länge der jeweiligen Innenwand erstrecken und/oder dass das Betätigungselement ein Spannhebel 11 ist und die Spannfläche 13 eine Exzenterfläche ist.

Ein Werktisch, der dadurch gekennzeichnet ist, dass die Einstecköffnung 7 und der Lagerschacht 19 von einer gemeinsamen Höhlung ausgebildet sind, wobei voneinander wegweisende Seitenwände 40 des Klemmblocks 8 an Innenwänden des Lagerschachtes 19 anliegen und einen Abstand aufweisen, der etwa dem Außendurchmesser des von einem kreisrunden Rohr gebildeten Beines 3 entspricht, und/oder dass sich die Klemmflächen 9, 10 auf Kreiszylinderinnenflächen erstrecken.

Ein Werktisch, der dadurch gekennzeichnet ist, dass der Befestigungssockel 6 ein zwei in einem rechten Winkel aneinander angrenzende Außenwände 20 ausbildendes Kunststoffteil ist, und/oder dass die Verlagerungsrichtung des Klemmblocks 8 eine Winkelhalbierende zweier in einem rechten Winkel aneinandergrenzende Außenwände ist, wobei zwei Abschnitte einer rückwärtigen Außenwand 22 des Befestigungssockels 6 quer zu einer parallel zur Winkelhalbierenden verlaufenden Wand des Lagerschachtes 19 verlaufen.

Ein Werktisch mit einem rechteckigen Tischgestell 1 und Beinen 3, die in einer Gebrauchsstellung des Werktisches mit jeweils einem an der Unterseite des Tischgestells 1 angeordneten Befestigungssockel 6 mit dem Tischgestell 1 verbunden sind und die in einer Verwahrstellung des Werktisches an an der Unterseite des Tischgestell 1 angeordneten Anlageflächen 33 anliegend mit einem Befestigungselement 36 mit dem Tischgestell 1 verbunden sind, wobei die Anlageflächen 33 jeweils einen Vorsprung 34 aufweisen, der in der Verwahrstellung in eine Öffnung 38 des Beines 3 eingreift.

Ein Werktisch, der dadurch gekennzeichnet ist, dass die Anlageflächen 33 jeweils von einer Abwinklung eines im Bereich der Ecke des Tischgestells 1 angeordneten Eckwinkel 5 aus Blech ausgebildet sind, und/oder dass der Eckwinkel 5 zwei sich an einer ersten Biegekante 27 treffende erste und zweite Schenkel 26' aufweist, und/oder dass die Schenkel 26' eine Randkante 30, 31 aufweisen, und/oder dass die Abwinklung 32 entlang einer sich in der Randkante 30 erstreckenden zweite Biegekante 28 vom ersten Schenkel 26' in Richtung einer Innenwand 5' des ersten Schenkels 26' rechtwinklig abgebogen ist, und/oder mindestens ein Vorsprung 34 entlang einer dritten Biegekante 34' von einer Randkante 29 der Abwinklung 32 abragt und/oder dass die zweite Biegekante 28 in einem Winkel von 10° bis 80° zur ersten Biegekante 27 verläuft.

Ein Werktisch, der dadurch gekennzeichnet ist, dass der Eckwinkel 5 Innenwände 5' aufweist, die an Außenwände 20 des Befestigungssockels 6 anliegen, wobei insbesondere vorgesehen ist, dass die Innenwände 5' von den Schenkeln 26 gebildet sind, die mittels Befestigungselementen mit dem Befestigungssockel 6 verbunden sind.

Ein Werktisch, der dadurch gekennzeichnet ist, dass das Tischgestell 1 sich auf einer rechteckigen Grundfläche erstreckt, die einen ersten Rand aufweist, dessen Länge etwa oder mindestens der Länge L der Beine 3 entspricht, und die einen zweiten Rand aufweist, an die jeweils eine Anlagefläche 33 angrenzt, und/oder dass die Anlageflächen 33 in einem Winkel von 10° bis 80° gegenüber einer Tischplattenebene des Tischgestells 1 geneigt sind, wobei jedes der beiden Enden 3' der Beine 3 eine Öffnung 38 aufweist, in die in der Verwahrstellung ein Vorsprung 34 eingreift.

Ein Werktisch, der dadurch gekennzeichnet ist, dass das Befestigungselement 36 ein flexibler langgestreckter Körper ist, der zwei miteinander verbindbare Enden 36', 36" aufweist und durch Schlitze 35 in jeweils einer Anlagefläche 33 hindurchgeführt ist und/oder dass die von einem Flachkörper ausgebildete Anlagefläche 33 zumindest zwei oder zumindest vier parallel zueinander verlaufende Längsschlitze 35 aufweist, durch die das von einem Spannriemen ausgebildete Befestigungselement 36 geführt ist, und/oder dass das Befestigungselement 36 zwei parallel nebeneinanderliegende Beine 3 an die Anlagefläche 33 fixiert.

Ein Werktisch, der dadurch gekennzeichnet ist, dass die Beine 3 um einen Neigungswinkel gegenüber einer Vertikalen vom Tischgestell 1 weggerichtet sind und die Druckfläche 15 gegenüber der beweglichen Klemmfläche 9 um den Neigungswinkel geneigt ist, und/oder dass das Betätigungselement ein Spannhebel 11 ist und die Spannfläche 13 eine Exzenterfläche ist und/oder dass die feste Klemmfläche 10 von der Wandung einer die Einstecköffnung 7 ausbildenden Höhlung ausgebildet ist und sich bis an einen Anschlag 23' erstreckt, der insbesondere von einem Boden 23 der Einstecköffnung 7 ausgebildet ist.

### Liste der Bezugszeichen

| | | | |
|---|---|---|---|
| 1 | Tischgestell | 23 | Boden |
| 2 | Tischplatte | 23' | Anschlag |
| 3 | Bein | 24 | Boden |
| 3' | Ende | 25 | Vertiefung |
| 4 | Zarge | 25' | Stützfläche |
| 4' | Verbindungselement | 26 | erster Schenkel |
| 5 | Eckwinkel | 26' | zweiter Schenkel |
| 5' | Innenwand | 27 | Biegekante |
| 6 | Befestigungssockel | 28 | Biegekante |
| 7 | Einstecköffnung | 29 | Randkante |
| 8 | Klemmblock | 30 | Randkante |
| 8' | Stirnseite | 31 | Randkante |
| 9 | Klemmfläche | 32 | Abwinklung |
| 10 | Klemmfläche | 33 | Anlagefläche |
| 11 | Spannhebel, Betätigungselement | 34 | Vorsprung |
| 12 | Drehachse | 34' | Biegekante |
| 13 | Exzenterfläche, Spannfläche | 35 | Längsschlitz |
| 14 | Hebelarm | 36 | Befestigungselement, Spannriemen |
| 15 | Druckfläche | 36' | Ende |
| 16 | Höhlung | 36" | Ende |
| 17 | Befestigungselement, Verstellelement, Verstellschraube, Befestigungsschraube | 37 | Auge |
| | | 38 | Öffnung |
| | | 39 | Fuß, Hülse |
| 18 | Fesselungselement, Innengewinde | 40 | Seitenwand |
| | | 41 | Federelement |
| 19 | Lagerschacht | 42 | Unterlegscheibe |
| 20 | Außenwand | 43 | Höhlung |
| 21 | Rippe | L | Länge |
| 22 | Außenwand | | |

## Patentansprüche

1. Werktisch mit einem Tischgestell (1) und Beinen (3), die in einer Gebrauchsstellung des Werktisches mit jeweils einem an der Unterseite des Tischgestells (1) angeordneten Befestigungssockel (6) mit dem Tischgestell (1) verbunden sind, wobei die Befestigungssockel (6) jeweils eine Einstecköffnung (7) zum Einstecken eines Endes (3') des Beines (3) aufweisen, wobei zwei sich gegenüberliegende Innenwände der Einstecköffnung (7) von einer festen Klemmfläche (10) und einer dieser gegenüberliegenden beweglichen Klemmfläche (9) gebildet sind, **dadurch gekennzeichnet, dass**
die bewegliche Klemmfläche (9) von einem Klemmblock (8) ausgebildet wird, der in einem der Einstecköffnung (7) benachbarten Lagerschacht (19) steckt und eine von der beweglichen Klemmfläche (9) wegweisende Druckfläche (15) aufweist, gegen die eine Spannfläche (13) eines Betätigungselementes (11) wirkt, um durch Betätigen des Betätigungselementes (11) die bewegliche Klemmfläche (9) in Richtung der festen Klemmfläche (10) zu verlagern, wobei der Klemmblock (8) in einer zur beweglichen Klemmfläche (9) geneigten Verstellrichtung mittels eines Verstellelementes (17) verlagerbar ist.

2. Werktisch nach Anspruch 1, **dadurch gekennzeichnet, dass** eine einem Boden (24) des Lagerschachtes (19) gegenüberliegende Stirnseite (8') des Klemmblocks (8) mittels des Verstellelementes (17) in verstellbare Abstandslage gegenüber dem Boden (24) bringbar ist.

3. Werktisch nach einem der vorhergehenden Ansprüche, **dadurch gekennzeichnet, dass** das Verstellelement (17) eine sich in der Verstellrichtung erstreckende Verstellschraube ist, die in ein dem Boden (24) zugeordnetes Innengewinde eingeschraubt ist, die sich durch eine in der Stirnseite (8') mündenden, einen länglichen Querschnitt aufweisenden Höhlung (16) erstreckt und deren Kopf sich auf einer der Stirnseite (8') gegenüberliegenden Stützfläche (25') abstützt.

4. Werktisch nach einem der vorhergehenden Ansprüche, **gekennzeichnet durch** ein den Klemmblock (8) in Richtung weg vom Boden (24) des Lagerschachtes (19) beaufschlagendes Federelement (41) und/oder dass eine dem Boden (24) gegenüberliegende Stirnseite (8') des Klemmblocks (8) eine Höhlung (43) aufweist, in der ein von einer Wendelgangdruckfeder ausgebildetes Federelement (41) aufgenommen ist.

5. Werktisch nach einem der vorhergehenden Ansprüche, **dadurch gekennzeichnet, dass** die Druckfläche (15) parallel zur Verstellrichtung verläuft.

6. Werktisch nach einem der vorhergehenden Ansprüche, **dadurch gekennzeichnet, dass** sich die beiden Klemmflächen (9, 10) über die gesamte axiale Länge der jeweiligen Innenwand erstrecken und/oder dass das Betätigungselement ein Spannhebel (11) ist und die Spannfläche (13) eine Exzenterfläche ist.

7. Werktisch nach einem der vorhergehenden Ansprüche, **dadurch gekennzeichnet, dass** die Einstecköffnung (7) und der Lagerschacht (19) von einer gemeinsamen Höhlung ausgebildet sind, wobei voneinander wegweisende Seitenwände (40) des Klemmblocks (8) an Innenwänden des Lagerschachtes (19) anliegen und einen Abstand aufweisen, der etwa dem Außendurchmesser des von einem kreisrunden Rohr gebildeten Beines (3) entspricht, und/oder dass sich die Klemmflächen (9, 10) auf Kreiszylinderinnenflächen erstrecken.

8. Werktisch nach einem der vorhergehenden Ansprüche, **dadurch gekennzeichnet, dass** der Befestigungssockel (6) ein zwei in einem rechten Winkel aneinander angrenzende Außenwände (20) ausbildendes Kunststoffteil ist, und/oder dass die Verlagerungsrichtung des Klemmblocks (8) eine Winkelhalbierende zweier in einem rechten Winkel aneinandergrenzende Außenwände ist, wobei zwei Abschnitte einer rückwärtigen Außenwand (22) des Befestigungssockels (6) quer zu einer parallel zur Winkelhalbierenden verlaufenden Wand des Lagerschachtes (19) verlaufen.

9. Werktisch mit einem rechteckigen Tischgestell (1) und Beinen (3), die in einer Gebrauchsstellung des Werktisches mit jeweils einem an der Unterseite des Tischgestells (1) angeordneten Befestigungssockel (6) mit dem Tischgestell (1) verbunden sind und **dadurch gekennzeichnet, dass** die in einer Verwahrstellung des
Werktisches an an der Unterseite des Tischgestell (1) angeordneten Anlageflächen (33) anliegend mit einem Befestigungselement (36) mit dem Tischgestell (1) verbunden sind, wobei die Anlageflächen (33) jeweils einen Vorsprung (34) aufweisen, der in der Verwahrstellung in eine Öffnung (38) des Beines (3) eingreift.

10. Werktisch nach Anspruch 9, **dadurch gekennzeichnet, dass** die Anlageflächen (33) jeweils von einer Abwinklung eines im Bereich der Ecke des Tischgestells (1) angeordneten Eckwinkel (5) aus Blech ausgebildet sind, und/oder dass der Eckwinkel (5) zwei sich an einer ersten Biegekante (27) treffende erste und zweite Schenkel (26') aufweist, und/oder dass die Schenkel (26') eine Randkante (30, 31) aufweisen, und/oder dass die Abwinklung (32) entlang einer sich in der Randkante (30) erstreckenden zweite Biegekante (28) vom ersten Schenkel (26) in Richtung einer Innenwand (5') des ersten Schenkels (26) rechtwinklig abgebogen ist, und/oder mindestens ein Vorsprung (34) entlang einer dritten Biegekante (34') von einer Randkante (29) der Abwinklung (32) abragt und/oder dass die zweite Biegekante (28) in einem Winkel von 10° bis 80° zur ersten Biegekante (27) verläuft.

11. Werktisch nach einem der Ansprüche 9 oder 10, **dadurch gekennzeichnet, dass** der Eckwinkel (5) Innenwände (5') aufweist, die an Außenwände (20) des Befestigungssockels (6) anliegen, wobei insbesondere vorgesehen ist, dass die Innenwände (5') von den Schenkeln (26) gebildet sind, die mittels Befestigungselementen mit dem Befestigungssockel (6) verbunden sind.

12. Werktisch nach einem der Ansprüche 9 bis 11, **dadurch gekennzeichnet, dass** das Tischgestell (1) sich auf einer rechteckigen Grundfläche erstreckt, die einen ersten Rand aufweist, dessen Länge etwa oder mindestens der Länge (L) der Beine (3) entspricht, und die einen zweiten Rand aufweist, an die jeweils eine Anlagefläche (33) angrenzt, und/oder dass die Anlageflächen (33) in einem Winkel von 10° bis 80° gegenüber einer Tischplattenebene des Tischgestells (1) geneigt sind, wobei jedes der beiden Enden (3') der Beine (3) eine Öffnung (38) aufweist, in die in der Verwahrstellung ein Vorsprung (34) eingreift.

13. Werktisch nach einem der Ansprüche 9 bis 12, **dadurch gekennzeichnet, dass** das Befestigungselement (36) ein flexibler langgestreckter Körper ist, der zwei miteinander verbindbare Enden (36', 36") aufweist und durch Schlitze (35) in jeweils einer Anlagefläche (33) hindurchgeführt ist und/oder dass die von einem Flachkörper ausgebildete Anlagefläche (33) zumindest zwei oder zumindest vier parallel zueinander verlaufende Längsschlitze (35) aufweist, durch die das von einem Spannriemen ausgebildete Befestigungselement (36) geführt ist, und/oder dass das Befestigungselement (36) zwei parallel nebeneinanderliegende Beine (3) an die Anlagefläche (33) fixiert.

14. Werktisch nach einem der vorhergehenden Ansprüche, **dadurch gekennzeichnet, dass** die Beine (3) um einen Neigungswinkel gegenüber einer Vertikalen vom Tischgestell (1) weggerichtet sind und die Druckfläche (15) gegenüber der beweglichen Klemmfläche (9) um den Neigungswinkel geneigt ist, und/oder dass das Betätigungselement ein Spannhebel (11) ist und die Spannfläche (13) eine Exzenterfläche ist und/oder dass die feste Klemmfläche (10) von der Wandung einer die Einstecköffnung (7) ausbildenden Höhlung ausgebildet ist und sich bis an einen Anschlag (23') erstreckt, der insbesondere von einem Boden (23) der Einstecköffnung (7) ausgebildet ist.

## Claims

1. Worktable with a table frame (1) and legs (3) which, in a position of use of the worktable, are each connected to the table frame (1) by a fastening base (6) arranged on the underside of the table frame (1), wherein the fastening bases (6) each have an insertion opening (7) for inserting one end (3') of the leg (3), wherein two opposing inner walls of the insertion opening (7) are formed by a fixed clamping surface (10) and a movable clamping surface (9) opposite thereto, **characterised in that in that** the movable clamping surface (9) is formed by a clamping block (8) which is inserted in a bearing shaft (19) adjacent to the insertion opening (7) and has a pressure surface (15) which points away from the movable clamping surface (9) and against which a clamping surface (13) of an actuating element (11) acts, in order to displace the movable clamping surface (9) in the direction of the fixed clamping surface (10) by actuating the actuating element (11), wherein the clamping block (8) can be displaced in an adjustment direction inclined to the movable clamping surface (9) by means of an adjustment element (17).

2. Worktable according to claim 1, **characterised in that** an end face (8') of the clamping block (8) opposite a base (24) of the bearing shaft (19) can be brought into an adjustable spaced-apart position relative to the base (24) by means of the adjusting element (17).

3. Worktable according to one of the preceding claims, **characterised in that** the adjusting element (17) is an adjusting screw extending in the adjusting direction, which is screwed into an internal thread associated with the base (24), which extends through a cavity (16) opening into the end face (8') and having an elongate cross-section and the head of which is supported on a support surface (25') opposite the end face (8').

4. Worktable according to one of the preceding claims, **characterised by** a spring element (41) acting on the clamping block (8) in the direction away from the base (24) of the bearing shaft (19) and/or in that an end face (8') of the clamping block (8) opposite the base (24) has a cavity (43) in which a spring element (41) formed by a helical compression spring is accommodated.

5. Worktable according to one of the preceding claims, **characterised in that** the pressure surface (15) runs parallel to the direction of adjustment.

6. Worktable according to one of the preceding claims, **characterised in that** the two clamping surfaces (9, 10) extend over the entire axial length of the respective inner wall and/or **in that** the actuating element is a clamping lever (11) and the clamping surface (13) is an eccentric surface.

7. Worktable according to one of the preceding claims, **characterised in that** the insertion opening (7) and the bearing shaft (19) are formed by a common cavity, wherein side walls (40) of the clamping block (8) pointing away from each other rest against inner walls of the bearing shaft (19) and have a spacing which corresponds approximately to the outer diameter of the leg (3) formed by a circular tube, and/or **in that** the clamping surfaces (9, 10) extend on circular cylinder inner surfaces.

8. Worktable according to one of the preceding claims, **characterised in that** the fastening base (6) is a plastic part forming two outer walls (20) adjoining one another at a right angle, and/or **in that** the displacement direction of the clamping block (8) is a bisector of two outer walls adjoining one another at a right angle, wherein two sections of a rear outer wall (22) of the fastening base (6) extend transversely to a wall of the storage shaft (19) extending parallel to the bisector.

9. Worktable with a rectangular table frame (1) and legs (3) which, in a position of use of the work table, are each connected to the table frame (1) by a fastening base (6) arranged on the underside of the table frame (1), and **characterised in that in that** the contact surfaces (33) arranged on the underside of the table frame (1) in a storage position of the workbench are connected to the table frame (1) in contact with a fastening element (36), the contact surfaces (33) each having a projection (34) which engages in an opening (38) of the leg (3) in the storage position.

10. Worktable according to claim 9, **characterised in that** the contact surfaces (33) are each formed by a bend of a corner bracket (5) made of sheet metal arranged in the region of the corner of the table frame (1), and/or **in that** the corner bracket (5) has two first and second limbs (26') meeting at a first bending edge (27), and/or **in that** the limbs (26') have an edge (30, 31), and/or that the bend (32) is bent at right angles along a second bending edge (28) extending in the marginal edge (30) from the first leg (26) towards an inner wall (5') of the first leg (26), and/or at least one projection (34) projects along a third bending edge (34') from a marginal edge (29) of the bend (32) and/or that the second bending edge (28) extends at an angle of 10° to 80° to the first bending edge (27).

11. Worktable according to one of claims 9 or 10, **characterised in that** the corner bracket (5) has inner walls (5') which bear against outer walls (20) of the fastening base (6), it being provided in particular that the inner walls (5') are formed by the legs (26) which are connected to the fastening base (6) by means of fastening elements.

12. Worktable according to one of claims 9 to 11, **characterised in that** the table frame (1) extends on a rectangular base surface which has a first edge, the length of which corresponds approximately or at least to the length (L) of the legs (3), and which has a second edge, a respective contact surface (33) adjoins and/or **in that** the contact surfaces (33) are inclined at an angle of 10° to 80° relative to a tabletop plane of the table frame (1), each of the two ends (3') of the legs (3) having an opening (38) in which a projection (34) engages in the storage position.

13. Worktable according to one of claims 9 to 12, **characterised in that** the fastening element (36) is a flexible elongated body which has two ends (36', 36") which can be connected to one another and is guided through slots (35) in a respective contact surface (33) and/or **in that** the contact surface (33) formed by a flat body has at least two or at least four longitudinal slots (35) running parallel to one another, through which the fastening element (36) formed by a tensioning belt is guided, and/or **in that** the fastening element (36) fixes two parallel adjacent legs (3) to the contact surface (33).

14. Worktable according to one of the preceding claims, **characterised in that** the legs (3) are directed away from the table frame (1) by an angle of inclination relative to a vertical and the pressure surface (15) is inclined relative to the movable clamping surface (9) by the angle of inclination, and/or that the actuating element is a clamping lever (11) and the clamping surface (13) is an eccentric surface and/or that the fixed clamping surface (10) is formed by the wall of a cavity forming the insertion opening (7) and extends as far as a stop (23'), which is formed in particular by a base (23) of the insertion opening (7).

## Revendications

1. Table de travail, pourvue d'un bâti (1) de table et de pieds (3), qui dans une position d'utilisation de la table de travail, sont assemblés avec le bâti (1) de table chacun avec un socle de fixation (6) placé sur la face inférieure du bâti (1) de table, les socles de fixation (6) comportant chacun un orifice d'insertion (7), destiné à insérer une extrémité (3') du pied (3), deux parois intérieures mutuellement opposées de l'orifice d'insertion (7) étant constituées d'une surface de serrage (10) fixe et d'une surface de serrage (9) mobile, opposée à celle-ci, **caractérisée en ce que** la surface de serrage (9) mobile est constituée d'un bloc de serrage (8), qui est inséré dans un compartiment de logement (19) voisin de l'orifice d'insertion (7) et comporte une surface de pression (15) dirigée en éloignement de la surface de serrage (9) mobile, contre laquelle agit une surface de bridage (13) d'un élément d'actionnement (11), pour déplacer par actionnement de l'élément d'actionnement (11) la surface de serrage (9) mobile dans la direction de la surface de serrage (10) fixe, le bloc de serrage (8) étant déplaçable dans une direction d'ajustage inclinée par rapport à la surface de serrage (9) mobile, au moyen d'un élément d'ajustage (17).

2. Table de travail selon la revendication 1, **caractérisée en ce qu'**une face frontale (8') du bloc de serrage (8) opposée à un fond inférieur (24) du compartiment de logement (19) est susceptible d'être amenée au moyen de l'élément d'ajustage (17) dans une situation écartée ajustable par rapport au fond inférieur (24).

3. Table de travail selon l'une quelconque des revendications précédentes, **caractérisée en ce que** l'élément d'ajustage (17) est une vis d'ajustage s'étendant dans la direction d'ajustage, qui est vissée dans un taraudage associé au fond inférieur (24), qui s'étend à travers une cavité (16) débouchant dans la face frontale (8'), présentant une section transversale allongée et dont la tête s'appuie sur une surface d'appui (25') opposée à la face frontale (8').

4. Table de travail selon l'une quelconque des revendications précédentes, **caractérisé par** un élément à ressort (41) contraignant le bloc de serrage (8) dans la direction en éloignement du fond inférieur (24) du compartiment de logement (19) et / ou en ce qu'une face frontale (8') du bloc de serrage (8) opposée au fond inférieur (24) comporte une cavité (43), dans laquelle est réceptionné un élément à ressort (41) constitué par un ressort de pression hélicoïdal.

5. Table de travail selon l'une quelconque des revendications précédentes, **caractérisée en ce que** la surface de pression (15) s'écoule à la parallèle de la direction d'ajustage.

6. Table de travail selon l'une quelconque des revendications précédentes, **caractérisée en ce que** les deux surfaces de serrage (9, 10) s'étendent sur l'ensemble de la longueur axiale de la paroi intérieure respective et/ ou **en ce que** l'élément d'actionnement est un levier tendeur (11) et la surface de bridage (13) est une surface excentrique.

7. Table de travail selon l'une quelconque des revendications précédentes, **caractérisée en ce que** l'orifice d'insertion (7) et le compartiment de logement (19) sont constitués d'une cavité commune, des parois latérales (40) dirigées en éloignement l'une de l'autre du bloc de serrage (8) étant appuyées sur des parois intérieures du compartiment de logement (19) et présentant un écart, qui correspond approximativement au diamètre extérieur du pied (3) constitué par un tube circulaire rond et / ou **en ce que** les surfaces de serrage (9, 10) s'étendent sur des surfaces intérieures en forme de cylindre circulaire.

8. Table de travail selon l'une quelconque des revendications précédentes, **caractérisée en ce que** le socle de fixation (6) est une pièce en matière plastique constituant deux parois extérieures (20) mutuellement adjacentes sous une angle droit et / ou **en ce que** la direction de déplacement du bloc de serrage (8) est une bissectrice de deux parois extérieures mutuellement adjacentes sou un angle droit, deux segments d'une paroi extérieure arrière (22) du socle de fixation (6) s'écoulant à la transversale d'une paroi du compartiment de logement (19) s'écoulant à la parallèle de la bissectrice.

9. Table de travail, pourvue d'un bâti (1) de table rectangulaire et de pieds (3), qui dans une position d'utilisation de la table de travail sont assemblés chacun avec le bâti (1) de table avec un socle de fixation (6) placé sur la face inférieure du bâti (1) de table et **caractérisée en ce que** les surfaces d'appui (33) placées sur la face inférieure du bâti (1) de table dans une position de rangement de la table de travail sont assemblées en étant en appui sur un élément de fixation (36) avec le bâti (1) de table, les surfaces d'appui (33) comportant chacune une saillie (34), qui dans la position de rangement, s'engage dans un orifice (38) du pied (3).

10. Table de travail selon la revendication 9, **caractérisée en ce que** les surfaces d'appui (33) sont constituées chacune en tôle par un coude d'une cornière d'angle (5) placée dans la zone du coin du bâti (1) de table et / ou **en ce que** la cornière d'angle (5) comporte deux première et deuxième branches (26') se rejoignant sur une première arête de cintrage (27) et / ou **en ce que** les branches (26') comportent une arête marginale (30, 31) et / ou **en ce que** le coude (32) est recourbé à angle droit le long d'une deuxième arête de cintrage (28) s'étendant dans l'arête marginale (30) de la première branche (26) en direction d'une paroi intérieure (5') de la première branche (26) et / ou **en ce qu'**au moins une saillie (34) saillit le long d'une troisième arête de cintrage (34') à partir d'une arête marginale (29) du coude (32) et / ou **en ce que** la deuxième arête de cintrage (28) s'écoule sous un angle de 10 ° à 80 ° vers la première arête de cintrage (27).

11. Table de travail selon l'une quelconque des revendications 9 ou 10, **caractérisée en ce que** la cornière d'angle (5) comporte des parois intérieures (5') qui sont en appui sur des parois extérieures (20) du socle de fixation (6), étant notamment prévu que des parois intérieures (5') soient constituées par les branches (26), qui au moyen d'éléments de fixation sont assemblées avec le socle de fixation (6).

12. Table de travail selon l'une quelconque des revendications 9 à 11, **caractérisée en ce que** le bâti (1) de table s'étend sur une surface de base rectangulaire, qui comporte un premier bord, dont la longueur correspond approximativement ou au moins à la longueur (L) des pieds (3) et qui comporte un deuxième bord, auquel est adjacente au moins une surface d'appui (33) et / ou **en ce que** les surfaces d'appui (33) sont inclinées sous un angle de 1° à 8° par rapport à un plan de plateau de table du bâti (1) de table, chacune des deux extrémités (3') des pieds (3) comportant un orifice (38), dans lequel une saillie (34) s'engage dans la position de rangement

13. Table de travail selon l'une quelconque des revendications 9 à 12, **caractérisée en ce que** l'élément de fixation (36) est un corps souple allongé, qui comporte deux extrémités (36', 36"), susceptibles d'être assemblées l'une avec l'autre et est conduit à travers des fentes (35) dans chaque fois une surface d'appui (33) et / ou **en ce que** la surface d'appui (33) constituée par un corps plat comporte au moins deux ou au moins quatre fentes longitudinales (35) s'écoulant à la parallèle les unes des autres, à travers lesquelles est conduit l'élément de fixation (36) constitué par une sangle de tension et / ou **en ce que** l'élément de fixation (36) fixe sur la surface d'appui (33) deux pieds (3) situés côte à côte à la parallèle.

14. Table de travail selon l'une quelconque des revendications précédentes, **caractérisée en ce que** les pieds (3) sont dirigés en éloignement du bâti (1) de table de la valeur d'un angle d'inclinaison par rapport à la verticale et **en ce que** la surface de pression (15) est inclinée de la valeur de l'angle d'inclinaison par rapport à la surface de serrage (9) mobile et / ou **en ce que** l'élément d'actionnement est un levier tendeur (11) et la surface de bridage (13) est une surface excentrique et /ou **en ce que** la surface de serrage (10) fixe est constituée par la paroi d'une cavité constituant l'orifice d'insertion (7) et s'étend jusqu'à une butée (23') qui est constituée notamment par un fond inférieur (23) de l'orifice d'insertion (7).
